# EUROPÄISCHE PATENTSCHRIFT

(11) **EP 1 958 901 B1**
(45) Veröffentlichungstag und Bekanntmachung des Hinweises auf die Patenterteilung: **04.05.2011**
(21) Anmeldenummer: 08101672.7
(22) Anmeldetag: 15.02.2008
(51) Int. Cl.: B65H 3/04, B65H 5/02

(54) **Vorrichtung und Verfahren zum Vereinzeln von flachen Gegenständen**
Method and device for isolating flat objects
Dispositif et procédé destinés à isoler des objets plats

(30) Priorität: 16.02.2007 DE 102007007813
(43) Veröffentlichungstag der Anmeldung: 20.08.2008
(73) Patentinhaber: SIEMENS AKTIENGESELLSCHAFT, 80333 München (DE)
(72) Erfinder: Schwarzbauer, Michael, 78467 Konstanz (DE); Kutzer, Oliver, 78315 Radolfzell (DE)

(56) Entgegenhaltungen:
- DE-B3- 10 350 623
- JP-A- 3 073 732
- JP-A- 5 132 192
- JP-A- 11 079 431
- JP-A- 11 139 622
- JP-A- 2004 217 405
- US-A- 4 850 581
- US-A- 5 011 129

## Beschreibung

Die Erfindung betrifft eine Vorrichtung und ein Verfahren zum Vereinzeln von flachen Gegenständen nach dem Oberbegriff des Anspruches 1 bzw. des Anspruchs 12. Eine solche Vorrichtung und ein solches Verfahren sind aus DE 10350623 B3 bekannt.

Am Anfang der Prozesskette einer sendungsverarbeitenden Maschine befindet sich eine Vereinzelungsvorrichtung, in welcher die Sendungen eines Sendungsstapels vereinzelt und an eine nachfolgende Transportstrecke übergeben werden. In der Vereinzelungsvorrichtung wirken hohe Kräfte auf die Sendungen, wodurch dort die meisten Transportstörungen entstehen.

Zur Störungsbeseitigung sind folgende Lösungen bekannt:
1. Beseitigung der Transportstörung durch den Bediener durch Herausziehen der verklemmten Sendungen aus dem geschlossenen Transportpfad der Vereinzelungsvorrichtung. Durch die noch auf die Sendungen wirkenden Kräfte der Transportelemente ist die Entnahme kompliziert und zeitaufwendig. Eine weitere Zerstörung der Sendung ist zumeist die Folge.
2. Manuelles Öffnen des Transportpfades durch den Bediener und Entnahme der an der Transportstörung beteiligten Sendungen aus dem geöffneten Transportpfad. Anschließend wird der Transportpfad durch den Bediener manuell geschlossen. Zur Vereinfachung kann der Transportpfad nach einer Störung automatisch geöffnet werden, wie in der US 4850581 und der JP 05132192 A vorgeschlagen ist.

Beide Lösungsvarianten sind sehr zeitaufwendig und reduzieren den Maschinendurchsatz deutlich. Der Bediener wird durch das beschriebene Handling zusätzlich belastet.

Aus der JP 11139662 A ist bekannt, den Transportpfad bei einer Störung automatisch zu öffnen und den die Störung hervorrufenden Gegenstand weiter zu transportieren.

Der Erfindung liegt die Aufgabe zugrunde, eine Vorrichtung zum Vereinzeln von flachen Sendungen mit den Merkmalen des Oberbegriffs des Anspruchs 1 und ein Verfahren mit den Merkmalen des Oberbegriffs des Anspruchs 12 zu schaffen, bei welcher zur Störungsbeseitigung nur ein geringer Aufwand notwendig ist.

Erfindungsgemäß wird die Aufgabe durch eine Vorrichtung mit den Merkmalen des Anspruches 1 und ein Verfahren mit den Merkmalen des Anspruches 12 gelöst. Vorteilhafte Ausgestaltungen sind in den Unteransprüchen angegeben.

Bei einem großen Anteil der Transportstörungen befinden sich Sendungen nicht richtig ausgerichtet im Transportpfad, wodurch sie nicht ordnungsgemäß transportiert werden und dadurch eine Überwachungs-Sensorik unzulässig lange verdunkeln, ohne dass ein schwer wiegender Sendungsstau vorliegt. Um in diesen Fällen keine unnötige Aktion des Bedieners auszulösen, wird der Transportpfad automatisch kurzzeitig geöffnet, wodurch sich die Fehllage der Sendungen selbständig durch Herabfallen korrigiert. Anschließend erfolgt ein automatischer Neustart der Vereinzelungsvorrichtung. Dadurch reduziert sich der Maschinenstillstand und somit der Durchsatzverlust erheblich.

Vorteilhafte Ausgestaltungen der Erfindung sind in den Unteransprüchen dargelegt.

Um das selbständige Ausrichten der Sendungen bei geöffnetem Transportpfad zu unterstützen und eventuelle leichte Verhakungen aufzulösen, können Transportelemente kurzzeitig in Transportrichtung und/oder entgegen der Transportrichtung angetrieben und dann wieder gestoppt werden.

Weiterhin ist es vorteilhaft, zur kostengünstigen Realisierung der Sensoreinrichtung zum Ermitteln von Störungszuständen entlang des Transportpfades eine Lichtschrankenzeile anzuordnen, wobei bei Überschreiten einer festgelegten Verdunkelungszeit von Elementen der Lichtschrankenzeile infolge nicht ordnungsgemäß transportierter Sendungen eine Störung solange signalisiert wird, bis die Verdunkelung der Elemente der Lichtschrankenzeile aufgehoben ist.

Sollte mit den beschriebenen Maßnahmen die Störung noch nicht beseitigt sein, so ist es vorteilhaft, nach dem automatischen Öffnen und Schließen des Transportpfades und Wiederaufnahme des Vereinzelungsbetriebes den Transportpfad durch den Antrieb der Schiebeplatte wieder zu öffnen, die Transportelemente zu stoppen und erst nach Auslösen eines manuellen Signals nach manueller Störungsbeseitigung durch einfaches Entnehmen der betreffenden, nun ungeklemmten Sendungen den Vereinzelungsbetrieb automatisch wieder aufzunehmen.

In einer aufwandsarmen Ausführung sind auf der beweglichen Schiebeplatte zum Öffnen des Transportpfades die Rückhalteelemente sowie weitere Funktionselemente angeordnet.

Anschließend wird die Erfindung in einem Ausführungsbeispiel anhand der Zeichnung erläutert.
Dabei zeigt
- FIG 1: eine schematische Draufsicht auf eine Vereinzelungsvorrichtung mit geschlossenem Transportpfad
- FIG 2: eine schematische Draufsicht auf eine Vereinzelungsvorrichtung mit geöffnetem Transportpfad

Im Ausführungsbeispiel sind die zu vereinzelnden Gegenstände Postsendungen. Vor dem Vereinzeln bilden diese Gegenstände einen Stapel und sind auf die Sendungsunterkanten ausgerichtet. Der im Eingabebereich 12 befindliche Sendungsstapel steht auf Unterflurriemen 13, ausgerichtet weiterhin an den stirnseitigen Vorderkanten durch ein Stütz- und Leitelement 14 sowie gehalten durch nicht dargestellte Stapelstützen.

Die Unterflurriemen 13 und die Stapelstützen fördern den Sendungsstapel solange in Richtung von um in Transportrichtung hintere Umlenkrollen der Abzugsriemen 15 schwenkbare Abzugsschwingen, bis diese ihre Arbeitsposition erreicht haben. Nach Erreichen der Arbeitsposition der Abzugsschwingen werden dann sämtliche Antriebe des Transportpfades gestartet. Dies sind die Abtriebe der Abzugsriemen 15 der Abzugsschwingen, nachfolgender weiterer Transportriemen 11 und einer Übergabeeinrichtung mit einer Andruckschwinge 5 entlang des Transportpfades. Die vorderste Sendung 10 des Sendungsstapels wird durch die Abzugsriemen 15 vom Stapel abgezogen und dann durch die Transportriemen 11 durch den Transportpfad transportiert. Am Ende des Transportpfades erfolgt dann die Übergabe der Sendungen an eine nachfolgende Verarbeitungsstufe durch die Übergabeeinrichtung. Wie der FIG 1 weiter zu entnehmen ist, befindet sich am Transportpfad auf der Stapelseite gegenüber den Abzugs- und Transportriemen 15,11 sowie der angetriebenen Rolle der Übergabeeinrichtung auf einer senkrecht zur Transportrichtung mittels Linearführungen 6 beweglich gelagerten Schiebeplatte 7 ein Rückhalteband 2, das mittels angefederter Andruckelemente 1 gegen die transportierten Sendungen 10 drückt, die dadurch wiederum an die antreibenden Transportelemente 15,11 gedrückt werden. Weiterhin ist auf der Schiebeplatte 7 ein Leitzaun 3 und eine Hälfte einer entlang des Transportpfades verlaufenden Lichtschrankenzeile 4 einer Sensoreinrichtung zum Ermitteln von Störungszuständen während des Vereinzelungsprozesses angeordnet. Mit der Lichtschrankenzeile 4 wird die Position der Sendungen im Transportpfad zu jedem Zeitpunkt ermittelt. Die Schiebeplatte 7 wird über einen motorisch oder pneumatisch angetriebenen Exzenter 8 bewegt, wodurch der Transportpfad geöffnet oder geschlossen wird. Die Endlagen der Schiebeplatte 7 befinden sich in den jeweiligen Totpunkten des Exzenters 8. Wird eine Transportstörung durch zu langes Verdunkeln der Lichtschranken 4 erkannt, so werden die Transportelemente 11,15 gestoppt. Der Exzenter 8 macht eine halbe Umdrehung in seinen nächsten Totpunkt und bewegt die Schiebeplatte 7 vom geschlossenen Transportpfad weg (FIG 2). Alle Elemente 1 bis 6,8 auf der Schiebeplatte 7 bewegen sich dadurch auch zurück und die Sendungen 10 werden automatisch von jedem Andruck befreit.
Durch optionales kurzzeitiges Ansteuern der Antriebe der Transportriemen 11 (in Transportrichtung und/oder gegen die Transportrichtung der Sendungen) fallen zu hoch eingelegte Sendungen oder Sendungsteile sicherer herunter in den Transportpfad. Der nun folgende automatische Neustart aller Transportelemente 11,15 mit automatischem Schließen des Transportpfades durch Bewegen der Schiebeplatte 7 mittels des Exzenters 8 macht ein zeitaufwendiges Eingreifen des Bedieners in den meisten Fällen überflüssig.

Lässt sich der Sendungsstau so trotzdem nicht automatisch beseitigen, so werden die Transportelemente 11,15 erneut gestoppt, und der Transportpfad wird geöffnet. Danach lassen die den Stau verursachenden Sendungen manuell ohne jeglichen Druck auf die Sendungen entnehmen. Danach wird der automatische Ablauf wieder gestartet, und zwar indem manuell ein Störungsbeseitigungssignal ausgelöst wird. Wie der Fachmann leicht erkennt, ist es auch möglich, die Transportelemente (Abzugs- und Transportriemen 15,11) auf einer beweglichen Schiebeplatte 7 anzuordnen.

### Bezugszeichenliste

| *Zeichen* | *Bedeutung* |
|---|---|
| 1 | angefederte Andruckelemente |
| 2 | Rückhalteelement in Form eines Rückhaltebands |
| 3 | Leitzaun |
| 4 | Lichtschrankenzeile |
| 5 | Andruckschwinge |
| 6 | Linearführungen |
| 7 | Halterung in Form einer Schiebeplatte |
| 8 | Exzenter |
| 10 | Zu vereinzelnde Sendungen |
| 11 | Transportelement in Form eines Transportriemens |
| 12 | Eingabebereich |
| 13 | Unterflurriemen |
| 14 | Stütz- und Leitelement |
| 15 | Transportelement |

## Patentansprüche

1. Vorrichtung zum Vereinzeln von flachen Gegenständen (10), insbesondere Postsendungen,
die vor dem Vereinzeln einen Stapel bilden,
wobei die Vorrichtung
- mehrere Transportelemente (15,11) zum Mitnehmen der Gegenstände,
- einen Antrieb zum Bewegen der Transportelemente und
- mindestens ein Rückhalteelement (2) zum Zurückhalten der Gegenstände (10)
aufweist und
in einem Vereinzelungsmodus betreibbar ist,
die Transportelemente (15,11) und das Rückhalteelement (2) so angeordnet sind, dass im Vereinzelungsmodus die Gegenstände (10) auf einem Transportpfad zwischen den Transportelementen (15,11) und dem Rückhalteelement (2) hindurch transportiert und dabei von diesen vereinzelt werden,
wobei die Vereinzelungs-Vorrichtung zusätzlich
- eine Halterung (7),
- einen Halterungs-Antrieb zum Bewegen der Halterung (7) und
- eine Steuereinheit zur Steuerung des Transportelemente-Antriebs und des Halterungs-Antriebs
aufweist,
die Transportelemente (15,11) oder das Rückhalteelement (2) an der Halterung (7) befestigt sind,
die Halterung (7) dergestalt beweglich angeordnet ist, dass ein Bewegen der Halterung (7) eine Veränderung des Abstands zwischen den Transportelementen (15,11) und dem Rückhalteelement (2) bewirkt, und
die Steuereinheit zum Durchführen folgender Schritte ausgestaltet ist:
- Nach Eintreffen eines Störungssignals Unterbrechen des Vereinzelungsmodus und Stoppen des Transportelemente-Antriebs,
- anschließend Ansteuern des Halterungs-Antriebs dergestalt, dass dieser die Halterung (7) dergestalt bewegt, dass der Abstand zwischen den Transportelementen (15,11) und dem Rückhalteelement (2) vergrößert wird,
- anschließend Ansteuern des Halterungs-Antriebs dergestalt, dass dieser die Halterung (7) dergestalt bewegt, dass der Abstands zwischen den Transportelementen (15,11) und dem Rückhalteelement (2) verkleinert wird, und
- Versetzen der Vorrichtung in den Vereinzelungsmodus und Starten des Transportelemente-Antriebs,
**dadurch gekennzeichnet, dass**
die Steuereinheit dazu ausgestaltet ist, das Ansteuern des Halterungs-Antriebs zum Verkleinern des Abstands nach Ablauf einer vorgegebenen Vergrößerungs-Zeitspanne durchzuführen.

2. Vorrichtung nach Anspruch 1,
**dadurch gekennzeichnet, dass**
die vorgegebene Vergrößerungs-Zeitspanne zwischen dem Ansteuern zum Vergrößern und dem Ansteuern zum Verkleinern des Abstands
mindestens eine und höchstens drei Sekunden beträgt.

3. Vorrichtung nach Anspruch 1 oder 2,
**dadurch gekennzeichnet, dass**
die Steuereinheit zum Durchführen des folgenden Schritts ausgestaltet ist:
Nach dem Ansteuern zum Vergrößern des Abstandes Ansteuern des Transportelemente-Antriebs dergestalt, dass dieser mindestens ein Transportelement (11) für eine vorgegebene Bewegungs-Zeitspanne bewegt, und
Ansteuern zum Verkleinern des Abstandes frühestens nach Ablauf der Bewegungs-Zeitspanne.

4. Vorrichtung nach Anspruch 3,
**dadurch gekennzeichnet, dass**
die vorgegebene Bewegungs-Zeitspanne mindestens 50 und höchstens 300 Millisekunden beträgt.

5. Vorrichtung nach Anspruch 3 oder Anspruch 4,
**dadurch gekennzeichnet, dass**
die Vorrichtung so ausgestaltet ist,
dass sie im Vereinzelungsmodus die Gegenstände (10) in einer Transportrichtung zu bewegen vermag,
und die Steuereinheit dazu ausgestaltet ist, den Transportelemente-Antrieb dergestalt anzusteuern, dass dieser eine Bewegung des mindestens einen Transportelements (11) in der Bewegungs-Zeitspanne entgegen der Transportrichtung bewirkt.

6. Vorrichtung nach einem der Ansprüche 1 bis 5,
**dadurch gekennzeichnet, dass**
die Transportelemente (15,11) oder das Rückhalteelement (2) so angeordnet sind,
dass die Schwerkraft die Gegenstände (10) in der Vergrößerungs-Zeitspanne nach unten bewegt.

7. Vorrichtung nach Anspruch 6,
**dadurch gekennzeichnet, dass**
die Vorrichtung ein Förderband (13) aufweist, das so angeordnet ist,
dass es in der Vergrößerungs-Zeitspanne Gegenstände (10) zu transportieren vermag.

8. Vorrichtung nach einem der Ansprüche 1 bis 7,
**dadurch gekennzeichnet, dass**
die Halterung (7) als Schiebeplatte ausgestaltet ist.

9. Vorrichtung nach einem der Ansprüche 1 bis 8,
**dadurch gekennzeichnet, dass**
die Steuereinheit zum Durchführen folgender Schritte ausgestaltet ist:
- Zählen, wie oft die Steuereinheit ein Ansteuern zum Vergrößern des Abstandes bewirkt hat,
- Falls die Steuereinheit das Ansteuern zum Vergrößern des Abstandes eine vorgegebene Anzahl von Malen durchgeführt hat und ein Störungssignal erneut oder immer noch anliegt,
erneutes Ansteuern zum Vergrößern des Abstandes und erneutes Stoppen des Transportelemente-Antriebs und Versetzen der Vorrichtung in den Vereinzelungsmodus erst nach Eintreffen eines Störungsbeseitigungs-Signals.

10. Vorrichtung nach einem der Ansprüche 1 bis 8,
**dadurch gekennzeichnet, dass**
die Transportelemente (15,11) und das Rückhalteelement (2) so angeordnet sind,
dass sie im Vereinzelungsmodus kraftschlüssig mittels Reibungskraft auf die Gegenstände einwirken.

11. Vorrichtung nach einem der Ansprüche 1 bis 9,
**dadurch gekennzeichnet, dass**
die Vorrichtung mindestens eine Lichtschranke (4) und eine Auswerteeinheit umfasst,
wobei die Auswerteeinheit
- zum Erzeugen eines Störungssignals dann, wenn die Lichtschranke (4) länger als eine vorgegebene Verdunkelungs-Zeitspanne lang verdunkelt ist, und
- zum Übermitteln des Störungssignals an die Steuereinheit
ausgestaltet ist.

12. Verfahren zum Vereinzeln von flachen Gegenständen (10), insbesondere Postsendungen,
die vor dem Vereinzeln einen Stapel bilden,
wobei das Verfahren die Schritte umfasst, dass
- eine Vereinzelungs-Vorrichtung mit mehreren angetriebenen Transportelementen (15,11) und mindestens einem Rückhalteelement (2) in einen Vereinzelungs-Modus versetzt wird und
- die Gegenstände (10) auf einem Transportpfad zwischen den Transportelementen (15,11) und dem Rückhalteelement (2) hindurch transportiert und dabei von diesen vereinzelt werden,
**dadurch gekennzeichnet, dass**
automatisch
- nach Eintreffen eines Störungssignals die Vorrichtung aus dem Vereinzelungs-Modus in einen anderen Modus überführt wird,
- der Transportelemente-Antrieb gestoppt wird,
- eine angetriebene Halterung (7), auf der die Transportelemente (15,11) oder das Rückhalteelement (2) an der Halterung (7) befestigt sind, dergestalt bewegt wird, dass der Abstands zwischen den Transportelementen (15,11) und dem Rückhalteelement (2) vergrößert wird,
- nach Ablauf einer vorgegebenen Vergrößerungs-Zeitspanne die Halterung (7) dergestalt bewegt wird, dass der Abstands zwischen den Transportelementen (15,11) und dem Rückhalteelement (2) verkleinert wird, und
- die Vorrichtung in den Vereinzelungsmodus versetzt und die Transportelemente (15,11) angetrieben werden.

13. Verfahren nach Anspruch 12,
**dadurch gekennzeichnet, dass**
zusätzlich die folgenden Schritte durchgeführt werden:
- nach der Vergrößerung des Abstands wird mindestens ein Transportelement (11) für eine vorgegebene Bewegungs-Zeitspanne bewegt und
- das Verkleinern des Abstandes wird frühestens nach Ablauf der Bewegungs-Zeitspanne durchgeführt.

14. Verfahren nach Anspruch 12 oder Anspruch 13,
**dadurch gekennzeichnet, dass**
gezählt wird, wie oft der Abstand vergrößert wurde, und dann, wenn das Vergrößern des Abstandes eine vorgegebene Anzahl von Malen durchgeführt wurde und ein Störungssignal erneut oder immer noch anliegt,
die folgenden Schritte durchgeführt werden:
- der Abstand wird erneut vergrößert,
- die Transportelemente (15, 11) werden gestoppt und
- die Vorrichtung wird erst dann wieder in den Vereinzelungsmodus versetzt, wenn ein Störungsbeseitigungs-Signal eintrifft.

## Claims

1. Apparatus for the individual separation of flat articles (10), in particular mail consignments, which form a stack before individual separation,
the apparatus having
- a plurality of transport elements (15, 11) for driving the articles,
- a drive for moving the transport elements, and
- at least one retention element (2) for retaining the articles (10),
and being capable of being operated in an individual-separation mode,
the transport elements (15, 11) and the retention element (2) being arranged such that, in the individual-separation mode, the articles (10) are transported on a transport path through between the transport elements (15, 11) and the retention element (2) and at the same time are individually separated by these,
wherein
the individual-separation apparatus has additionally
- a mounting (7),
- a mounting drive for moving the mounting (7), and
- a control unit for controlling the transport element drive and the mounting drive,
the transport elements (15, 11) or the retention element (2) are fastened to the mounting (7),
the mounting (7) is arranged movably in such a way that a movement of the mounting (7) causes a variation in the distance between the transport elements (15, 11) and the retention element (2), and
the control unit is designed for carrying out the following steps:
- after the reception of a fault signal, interruption of the individual-separation mode and stopping of the transport element drive,
- subsequently, activation of the mounting drive in such a way that this moves the mounting (7) in such a way that the distance between the transport elements (15, 11) and the retention element (2) is increased,
- subsequently, activation of the mounting drive in such a way that this moves the mounting (7) in such a way that the distance between the transport elements (15, 11) and the retention element (2) is reduced, and
- shifting of the apparatus into the individual-separation mode and starting of the transport element drive, **characterized in that** the control unit is designed for carrying out the activation of the mounting drive for reducing the distance after the expiry of a predetermined increase timespan.

2. Apparatus according to Claim 1, **characterized in that** the predetermined increase timespan between the activation for increasing the distance and the activation for reducing the distance amounts to at least one and at most three seconds.

3. Apparatus according to Claim 1 or 2, **characterized in that** the control unit is designed for carrying out the following step:
after the activation for decreasing the distance, activation of the transport element drive in such a way that this moves at least one transport element (11) for a predetermined movement timespan, and
activation for reducing the distance at the earliest after the expiry of the movement timespan.

4. Apparatus according to Claim 3, **characterized in that** the predetermined movement timespan amounts to at least 50 and at most 300 milliseconds.

5. Apparatus according to Claim 3 or Claim 4, **characterized in that** the apparatus is designed such that, in the individual-separation mode, it can move the articles (10) in a transport direction, and the control unit is designed to activate the transport element drive in such a way that this causes a movement of the at least one transport element (11) opposite to the transport direction in the movement timespan.

6. Apparatus according to one of Claims 1 to 5, **characterized in that** the transport elements (15, 11) or the retention element (2) are arranged such that gravity moves the articles (10) downward in the increase timespan.

7. Apparatus according to Claim 6, **characterized in that** the apparatus has a conveyer band (13) which is arranged such that it can transport articles (10) in the increase timespan.

8. Apparatus according to one of Claims 1 to 7, **characterized in that** the mounting (7) is designed as a sliding plate.

9. Apparatus according to one of Claims 1 to 8, **characterized in that** the control unit is designed for carrying out the following steps:
- counting how often the control unit has caused activation for increasing the distance,
- if the control unit has carried out activation for increasing the distance a predetermined number of times and a fault signal is present once more or is still present,
renewed activation for increasing the distance and renewed stopping of the transport element drive and shifting of the apparatus into the individual-separation mode only after the reception of a fault elimination signal.

10. Apparatus according to one of Claims 1 to 8, **characterized in that** the transport elements (15, 11) and the retention element (2) are arranged such that, in the individual-separation mode, they act on the articles non-positively by means of frictional force.

11. Apparatus according to one of Claims 1 to 9, **characterized in that** the apparatus comprises at least one light barrier (4) and an evaluation unit, the evaluation unit being designed
- for generating a fault signal when the light barrier (4) is obscured for longer than a predetermined obscuring timespan and
- for transmitting the fault signal to the control unit.

12. Method for the individual separation of flat articles (10), in particular mail consignments, which form a stack before individual separation, the method comprising the steps that
- an individual-separation apparatus with a plurality of driven transport elements (15, 11) and with at least one retention element (2) is shifted into an individual-separation mode, and
- the articles (10) are transported on a transport path through between the transport elements (15, 11) and the retention element (2) and are at the same time individually separated by these,
**characterized in that**,
automatically,
- after the reception of a fault signal, the apparatus is transferred out of the individual-separation mode into another mode,
- the transport element drive is stopped,
- a driven mounting (7), on which the transport elements (15, 11) or the retention element (2) are fastened to the mounting (7), is moved in such a way that the distance between the transport elements (15, 11) and the retention element (2) is increased,
- after the expiry of a predetermined increase timespan, the mounting (7) is moved in such a way that the distance between the transport elements (15, 11) and the retention element (2) is reduced, and
- the apparatus is shifted into the individual-separation mode and the transport elements (15, 11) are driven.

13. Method according to Claim 12, **characterized in that** the following steps are additionally carried out:
- after the increase in the distance, at least one transport element (11) is moved for a predetermined movement timespan, and
- the reduction in the distance is carried out at the earliest after the expiry of the movement timespan.

14. Method according to Claim 12 or Claim 13, **characterized in that** it is counted how often the distance has been increased, and, when the increase in the distance has been carried out a predetermined number of times and a fault signal is present once more or is still present, the following steps are carried out:
- the distance is increased once more,
- the transport elements (15, 11) are stopped, and
- the apparatus is shifted into the individual-separation mode again only when a fault elimination signal is received.

## Revendications

1. Procédé pour individualiser des objets plats ( 10 ), notamment des envois postaux, qui forment une pile avant l'individualisation, le dispositif comportant
- plusieurs éléments ( 15, 11 ) de transport pour entraîner les objets ;
- un dispositif d'entraînement pour déplacer les éléments de transport, et
- au moins un élément ( 2 ) de retenue destiné à retenir les objets ( 10 ), et le dispositif peut être entraîné dans un mode de séparation,
- les éléments de transport ( 15, 11 ) et l'élément ( 2 ) de retenue étant disposés de sorte que, dans le mode d'individualisation, les objets ( 10 ) sont transportés sur un trajet de transport entre les éléments ( 15, 11 ) de transport et l'élément ( 2 ) de retenue et sont individualisés par ceux-ci,
le dispositif d'individualisation comportant en outre
- un support ( 7 ),
- un dispositif d'entraînement de support pour déplacer le support ( 7 ), et
- une unité de commande pour commander l'entraînement des éléments de transport et l'entraînement du support,
les éléments ( 15, 11 ) de transport ou l'élément ( 2 ) de retenue étant fixés au support ( 7 ), le support ( 7 ) étant configuré mobile de sorte qu'un déplacement du support ( 7 ) entraîne une modification de la distance entre les éléments ( 15, 11 ) de transport et l'élément ( 2 ) de retenue, et l'unité de commande est configurée pour effectuer les étapes suivantes :
- après apparition d'un signal de défaut, interrompre le mode d'individualisation et arrêter l'entraînement des éléments de transport,
- activer ensuite l'entraînement de support de sorte que ce dernier déplace le support ( 7 ) de sorte que la distance entre les éléments ( 15, 11 ) de transport et l'élément ( 2 ) de retenue soit augmentée,
- activer ensuite l'entraînement de support de sorte que ce dernier déplace le support ( 7 ) de sorte que la distance entre les éléments ( 15, 11 ) de transport et l'élément ( 2 ) de retenue soit diminuée, et
- mettre le dispositif dans le mode d'une individualisation et faire débuter l'entraînement des éléments de transport,
**caractérisé en ce que**
l'unité de commande est réalisée de sorte que sont mis en oeuvre l'activation du dispositif d'entraînement de support pour diminuer la distance après expiration d'un intervalle de temps d'augmentation déterminé à l'avance.

2. Dispositif suivant la revendication 1, **caractérisé en ce que** l'intervalle de temps d'augmentation déterminé à l'avance entre l'activation pour augmenter et l'activation pour diminuer la distance est compris entre au moins une et au plus trois secondes.

3. Dispositif suivant la revendication 1 ou 2, **caractérisé en ce que** l'unité de commande est configurée pour effectuer les étapes suivantes :
après l'activation pour augmenter la distance, activer l'entraînement des éléments de transport de sorte que ces derniers déplacent au moins un élément ( 11 ) de transport pendant un intervalle de temps de déplacement déterminé à l'avance et activer pour diminuer la distance au plus tôt après expiration de l'intervalle de temps de déplacement.

4. Dispositif suivant la revendication 3, **caractérisé en ce que** l'intervalle de temps de déplacement déterminé à l'avance est compris entre au moins 50 et au plus 300 millisecondes.

5. Dispositif suivant la revendication 3 ou la revendication 4, **caractérisé en ce que** le dispositif est configuré de sorte que, dans le mode d'individualisation, les objets ( 10 ) se déplacent dans une direction de transport et l'unité de commande est configurée de sorte qu'elle active l'entraînement de l'élément de transport de manière à entraîner un déplacement d'au moins un élément ( 11 ) de transport dans l'intervalle de temps de déplacement dans la direction opposée à la direction de transport.

6. Dispositif suivant l'une des revendications 1 à 5, **caractérisé en que** les éléments ( 15, 11 ) de transport ou l'élément de retenue sont disposés de sorte que la force de gravité déplace les objets ( 2 ) vers le bas pendant l'intervalle de temps d'augmentation.

7. Dispositif suivant la revendication 6, **caractérisé en ce que** le dispositif comporte une bande ( 13 ) de convoyage, qui est agencée de sorte qu'elle puisse transporter des objets ( 10 ) pendant l'intervalle de temps d'augmentation.

8. Dispositif suivant l'une des revendications 1 à 7, **caractérisé en ce que** le support ( 7 ) est constitué sous la forme d'une plaque coulissante.

9. Dispositif suivant l'une des revendications 1 à 8, **caractérisé en ce que** l'unité de commande est configurée pour effectuer les étapes suivantes :
- compter le nombre de fois où l'unité de commande entraîne une activation de l'augmentation de la distance,
- dans le cas où l'unité de commande a effectué une activation de l'augmentation de la distance un nombre de fois déterminé à l'avance et un signal de défaut est apparu ou est toujours présent,
- renouveler l'activation pour augmenter la distance et renouveler l'arrêt de l'entraînement des éléments de transport et, faire passer le dispositif dans le mode d'individualisation seulement après apparition d'un signal d'élimination de défaut.

10. Dispositif suivant l'une des revendications 1 à 8, **caractérisé en ce que** les éléments ( 15, 11 ) de transport et l'élément ( 2 ) de retenue sont agencés de sorte que, dans le mode d'individualisation, ils agissent sur les objets par application de force au moyen d'une force de frottement.

11. Dispositif suivant l'une des revendications 1 à 9, **caractérisé en ce que** le dispositif comporte au moins une cellule ( 4 ) photoélectrique et une unité d'exploitation, l'unité d'exploitation étant configurée
- pour produire un signal de défaut lorsque la cellule ( 4 ) photoélectrique de lumière est offusquée pendant une durée qui est plus longue qu'un intervalle de temps d'offuscation déterminé à l'avance, et
- pour transmettre le signal de défaut à l'unité de commande.

12. Procédé pour individualiser des objets ( 10 ) plats, notamment des envois postaux, qui forment avant l'individualisation une pile, le procédé comportant les étapes de sorte que
- un dispositif d'individualisation comportant plusieurs éléments ( 15, 11 ) de transport entraînés et au moins un élément ( 2 ) de retenue est mis dans un mode d'individualisation, et
- les objets ( 10 ) sont transportés sur une voie de transport entre les éléments ( 15, 11 ) de transport et l'élément ( 2 ) de retenue pour être individualisés par ceux-ci, **caractérisé en ce que**
automatiquement
- après apparition d'un défaut de signal, le dispositif passe du mode d'individualisation à un autre mode, l'entraînement des éléments de transport est arrêté,
- un support ( 7 ) entraîné, sur lequel les éléments de transport ( 15, 11 ) ou l'élément ( 2 ) de retenue sont fixés, est déplacé de sorte que la distance entre les éléments ( 15, 11 ) de transport et l'élément ( 2 ) de retenue est augmentée,
- après expiration d'un intervalle de temps d'augmentation déterminé à l'avance, le support ( 7 ) est déplacé de sorte que la distance entre les éléments ( 15, 11 ) de transport et l'élément ( 2 ) de retenue est diminuée, et
- le dispositif est mis dans le mode d'individualisation et les éléments ( 15, 11 ) de transport sont entraînés.

13. Procédé suivant la revendication 12, **caractérisé en ce que** en outre les étapes suivantes sont effectuées :
- après l'augmentation de la distance au moins un élément ( 11 ) de transport est déplacé pendant un intervalle de temps de déplacement déterminé à l'avance, et
- il est effectué la diminution de la distance au plus tôt après expiration de l'intervalle de temps de déplacement.

14. Procédé suivant la revendication 12 ou la revendication 13, **caractérisé en ce que** l'on compte le nombre de fois où la distance a été augmentée, et lorsque l'augmentation de la distance a été effectuée un nombre de fois déterminé à l'avance et un signal de défaut est apparu ou est toujours présent, les étapes suivantes sont effectuées :
- la distance est augmentée de nouveau,
- les éléments ( 15, 11 ) de transport sont arrêtés, et
- le dispositif n'est de nouveau mis dans le mode d'individualisation que lorsqu'un signal d'élimination de défaut apparaît.
